# EUROPÄISCHE PATENTSCHRIFT

(11) **EP 0 452 710 B1**
(45) Veröffentlichungstag und Bekanntmachung des Hinweises auf die Patenterteilung: **09.06.1993**
(21) Anmeldenummer: 91104718.1
(22) Anmeldetag: 26.03.1991
(51) Int. Cl.: E05F 5/12

(54) **Schliessfolgeregelvorichtung für eine zweiflügelige Tür**
Closure sequence control device for a double-wing door
Dispositif de commande de séquence de fermeture des portes à double battants

(30) Priorität: 18.04.1990 DE 4012358
(43) Veröffentlichungstag der Anmeldung: 23.10.1991
(73) Patentinhaber: E C O SCHULTE GMBH & CO. KG, 58706 Menden (DE)
(72) Erfinder: Schulte, Ernst, W-5750 Menden 1 (DE); Körling, Werner, W-5750 Menden 1 (DE)
(74) Vertreter: Schröter, Martin, Dipl.-Ing.

(56) Entgegenhaltungen:
- DE-A- 3 604 091

## Beschreibung

Die Erfindung betrifft eine Schließfolgeregelvorrichtung nach dem Oberbegriff des Anspruches 1. Entsprechende zweiflügelige Türen überlappen einander in der Regel im Mittelbereich, so daß der eine einen Standflügel bildende Türflügel einen Anschlag für den anderen, den Gangflügel bildenden Türflügel aufweist. Um die Türflügel ordnungsgemäß zu schließen, ist eine Schließfolge notwendig, die sicherstellt, daß der geöffnete Standflügel dem Gangflügel vorläuft, d.h. der Standflügel vor dem Gangflügel geschlossen ist. Eine Schließfolgeregelvorrichtung nach dem Oberbegriff des Anspruches 1 ist aus der DE 36 04 091 A 1 bekannt, die eine Weiterentwicklung der Vorrichtung nach der DE 33 36 739 C 2 ist.

Bei diesen bekannten zweiflügeligen Türen ist es mit Hilfe der Schließregelvorrichtung möglich, den Gangflügel bei geschlossenem Standflügel in jeder Stellung zu öffnen und zu verschließen.

Bei ganz oder teilweise geöffnetem Standflügel kann der Gangflügel in Öffnungsrichtung frei betätigt werden, bei Belastung des Gangflügels in Schließrichtung jedoch wirkt eine Sperrvorrichtung, die durch Betätigung über den Gangflügel kurz vor Erreichen seiner Schließlage gelöst wird und die Schließung des Gangflügels zuläßt. Es ist jedoch auch sichergestellt, daß bei geöffnetem Standflügel und Auftreten einer Überlast am Gangflügel dieser gegen die Sperrvorrichtung in Schließrichtung verschoben werden kann, um eine Zerstörung des Türschließers bzw. des zugehörigen Hebelgestänges infolge der auftretenden hohen Momente zu verhindern. Bei dieser aus der DE 36 04 091 A 1 bekannten Schließfolgeregelvorrichtung sind die beiden Türflügel von je einem im Schließsinn wirkenden Türschließer bewegbar. Die türrahmenseitigen Enden der zugehörigen Schwenkarme der Türschließer sind jeweils mit einem Gleitstück in einer am Türrahmen horizontal angebrachten Gleitführung verschiebbar. Das standflügelseitige Gleitstück wirkt in der Schließlage des Standflügels gegen einen in der Führungsschiene gelagerten Gleitriegel, über den durch eine als axial verschiebbare Klemmstange ausgebildetes Steuerglied ein Sperrglied feststellbar und freigebbar ist, welches die Gangflügelseite steuert. Zur Vermeidung von Beschädigungen bei am Gangflügel in dessen Schließrichtung wirkender Überlast ist eine als Sperrglied ausgebildete, eine den Gleitriegel bildende, längsverschiebbare Klemmstange umgreifende Klemmplatte einerseits an einem vom Standflügel in Freigabelage überführbaren Federlager und andererseits an einem auf der Klemmstange geführten Überlastglied federbelastet abgestützt, wobei das Überlastglied einerseits über ein bei Überlast nachgebendes Federglied an einem ortsfesten Anschlagglied gehaltert ist.

Eine solche Schließfolgeregelung ist verhältnismäßig aufwendig. Die eingesetzte Klemmplatte wirkt durch Verkantung gegen die Klemmstangen, so daß es bei häufiger Beanspruchung zur Beschädigung der Klemmplatte oder der Klemmstange in der Art von sogenannten Rattermarken kommen kann.

Der Erfindung liegt die Aufgabe zugrunde, eine Schließfolgeregelvorrichtung für eine zweiflügelige Tür entsprechend dem Oberbegriff des Anspruches 1 zu vereinfachen und ihre Betriebssicherheit zu vergrößern.

Diese Aufgabe wird durch die kennzeichnenden Merkmale des Anspruches 1 gelöst. Die beiden Gleitstücke an den Enden der Schwenkarme der Türschließer werden direkt durch ein Steuerglied in der Form einer verdrehbaren Vierkantstange verbunden. Damit wird durch Verschieben des standflügelseitigen Gleitstückes im Bereich der Schließlage sowohl in Schließ- als auch in Öffnungsrichtung die unrunde Stange verdreht, die aufgrund der beiden Verdrehstellungen ihren wirksamen Durchmesser verändert gegenüber der im standflügelseitig angeordneten Sperrvorrichtung. Diese Sperrvorrichtung ist damit in besonders einfacher Weise in den entscheidenden Schließlagebereichen des Standflügels über die Drehmomentenkupplung am standflügelseitigen Gleitstück beaufschlagt. In der Schließlage des Standflügels hat das standflügelseitige Gleitstück das Übergangsstück an der unrunden Stange überfahren und diese in die um 45° verdrehte Stellung gebracht, in der die gangflügelseitige Sperrvorrichtung gegen die Schließrichtung des Gangflügels wirksam ist.

Eine besonders vorteilhafte drehmomentenschlüssige Verbindung des standflügelseitigen Gleitstückes mit der Vierkantstange ist in Anspruch 2 angegeben.

Bevorzugt wird die gangflügelseitige Sperrvorrichtung gemäß den Ansprüchen 3, 4, 5 und 6 vorgeschlagen. Eine solche Sperrvorrichtung bildet gleichzeitig eine Überlastsicherung in der Art einer Rutschkupplung. Sobald die Überlast am Gangflügel bei Sperrung von der Standflügelseite her zu hoch wird, wird die Reibkraft der Sperrvorrichtung an der Innenseite der Führungsschiene überwunden, so daß sich der Gangflügel trotz Sperrung verschieben läßt.

Um die Schließfolgevorrichtung einstellen bzw. an verschiedene Türbreiten anpassen zu können, werden Maßnahmen gemäß den Ansprüchen 7 und 8 vorgeschlagen.

Ein Ausführungsbeispiel der Erfindung ist in der Zeichnung dargestellt und wird nachstehend näher erläutert. Es zeigen:
- Fig. 1: eine zweiflügelige Tür mit Türschließern in der Öffnungsstellung beider Flügel,
- Fig. 2: den oberen, die Schließfolgevorrichtung umfassenden Bereich in der Situation entsprechend Fig. 1 in einer größeren Darstellung,
- Fig. 3: einen Schnitt nach der Linie I-I in Fig. 2 in vergrößerter Darstellung,
- Fig. 4: einen Schnitt nach der Linie III-III in Fig.3,
- Fig. 5: einen Schnitt nach der Linie II-II in Fig.2,
- Fig. 6: eine Ansicht nach der Linie IV-IV in Fig.5,
- Fig. 7: einen Schnitt nach der Linie V-V in Fig.6
und
- Fig. 8: eine Demonstrationsdarstellung der als Steuerglied dienenden Vierkantstange in der Schließlage des Standflügels.

Bei der in Fig. 1 dargestellten Feuerschutztür ist der geöffnete Standflügel mit der Ziffer 1 und der ebenfalls geöffnete Gangflügel mit der Ziffer 2 bezeichnet. Beide Türflügel sind am Türrahmen 8 angelenkt. Die beiden Flügel 1 und 2 sind mit den Türschließern 11 bzw. 21 ausgestattet. Ihre angelenkten Schwenkarme 12 bzw. 22 gleiten mit türrahmenseitigen, aus Figur 2 erkennbaren Gleitstücken 14 bzw. 24 in einer im Querschnitt C-förmigen Führungsschiene 3 an der oberen Türrahmenzarge 81. Die Drehachsen zwischen den Gleitstücken 14 bzw. 24 und den Schwenkarmen 12 bzw. 22 sind mit den Ziffern 13 und 23 angegeben.

Wie aus Figur 2 ersichtlich, sind die beiden Gleitstücke 14 und 24 zur Schließfolgeregelung über eine als Steuerglied dienende Vierkantstange 6 bzw. eine entsprechende im Prinzip unrunde andere Stange verbunden. Diese Vierkantstange 6 weist etwa mittig ein um ca. 45° verdrilltes Übergangsstück 61 auf. Die Enden der Vierkantstange 6 sind mit den Ziffern 62 bzw. 63 bezeichnet. Diese Vierkantstange 6 ist verdrehbar und in axialer Richtung fixiert in der Führungsschiene 3 aufgenommen. Das Ende 62 ist drehmomentenschlüssig im standflügelseitigen Gleitstück 14 aufgenommen. Das Ende 63 durchdringt das gangflügelseitige Gleitstück 24.

Wie aus den Figuren 3 und 4 ersichtlich, ist das standflügelseitige Gleitstück 14, welches beispielsweise aus einem gleitfähigen Kunststoff besteht, formschlüssig geführt in der Führungsschiene 3 aufgenommen. In seinem mittleren Bereich ist ein relativ schmales Führungsstück 4, beispielsweise aus Metall, eingesetzt mit der Durchbrechung 41 in Vierkantform entsprechend dem Querschnitt des Endes 62 der Vierkantstange 6. Zur Durchführung des Endes 62 ist das Gleitstück 14 in zylindrischer Form durchbohrt. Die Bohrung trägt die Ziffer 141.

Die Stellung des Gleitstückes 14 entspricht der Öffnungsstellung des Standflügels 1 in Figur 1. Dabei befindet sich das Gleitstück 14 links neben dem Übergangsstück 61 der Vierkantstange 6. In dieser Stellung ist das andere Ende 63 um 45° gegenüber dem Ende 62 verdreht. Wird der Standflügel 1 in die Schließlage gebracht, so schiebt sich das Gleitstück 14 mit dem darin aufgenommenen Führungsstück 4 über das um 45° verdrillte Übergangsstück 61 der Vierkantstange 6 und verdreht diese um 45°. Das Gleitstück befindet sich danach in der in Figur 8 gestrichelt angedeuteten Stellung.

Wie aus den Figuren 5 - 7 ersichtlich, durchdringt das andere Ende 63 der Vierkantstange 6 mit Spiel die durchgehende zylindrische Bohrung 241 im gangflügelseitigen Gleitstück 24. Dieses Gleitstück 24 nimmt die insgesamt mit der Ziffer 5 bezeichnete Sperrvorrichtung auf, die zur Schließfolgeregelung über die verdrehbare Vierkantstange 6 bzw. das Ende 62 vom Standflügel 1 her betätigt wird. Zur Bildung der Sperrvorrichtung 5 ist im Gleitstück 24 eine zur Seitenwand 31 der Führungsschiene 3 hin offene Kammer 242 ausgebildet, die zwei Keilstücke 51 und 52 aneinanderliegend aufnimmt. Das äußere Keilstück 51 weist an der zur Seitenwand 31 gerichteten Seite einen Reibbelag 53 auf. Wie insbesondere aus Figur 7 ersichtlich, ist dieses Keilstück 51 begrenzt in einen Freiraum 243 im Gleitstück 24 verschiebbar. Über die verstellbare, in das Keilstück 51 eingeschraubte Kopfschraube 7 ist der Verschiebeweg dieses Keilstückes 51 einrichtbar. Der nach außen ragende Kopf 71 begrenzt diesen Weg. Das innere Keilstück 52 ragt in die Bohrung 241 des Gleitstückes 24 hinein und liegt in jeder Drehstellung am Ende 62 der Vierkantstange 6 an. Der Schaft der Kopfschraube 7 ist durch die glatte Bohrung 241 des Gleitstückes 24 geführt.

Bei gleichzeitig geöffnetem Standflügel 1 und Gangflügel 2 wie in Figur 1 dargestellt, drückt das Ende 62 mit der entsprechenden Kante die beiden Keilstücke 51 und 52 nach außen in Richtung auf die Seitenwand 31 der Führungsschiene 3. Ein Schließdruck vom Gangflügel 2 her verschiebt das Gleitstück 24 mit dem darin in Verschieberichtung festgesetzten Keilstück 52 in Richtung auf das Übergangsstück 61 und drückt dabei über die Keilflächen das Keilstück 51 mit seinem Reibbelag 53 zur Sperrung der Bewegung gegen die Seitenwand 31 oder Führungsschiene 3, so daß der Gangflügel 2 nicht geschlossen werden kann. Erst bei Erreichen einer bestimmten Überlast rutscht der Reibbelag 53 auf der Seitenwand 31, so daß eine Schließung des Gangflügels gegen erheblichen Druck möglich ist, ohne den Türschließer 21 bzw. den Schwenkarm 22 zu zerstören.

Bei Schließung des Standflügels 1 wird, wie aus Figur 8 ersichtlich, das Ende 62 der Vierkantstange 6 um 45° verdreht, so daß eine Flachseite des Endes 62 am Keilstück 52 anliegt und dabei den Reibbelag 53 am äußeren Keilstück 51 nur noch mit geringem Druck an der Seitenwand 31 anpreßt. Das Gleitstück 24 ist in dieser Situation im Prinzip frei beweglich auf dem Ende 62. Dabei kann durch entsprechende Abmessungen eine Einstellung erreicht werden, bei der der Gangflügel 2 in jeder Öffnungsstellung stehen bleibt infolge geringfügiger Bremskraft zwischen Reibbelag 53 und Seitenwand 31.

### Zusammenstellung der Bezugszeichen

- 1: Standflügel
- 11: Türschließer
- 12: Schwenkarm
- 13: Drehachse
- 14: Gleitstück
- 141: Bohrung

- 2: Gangflügel
- 21: Türschließer
- 22: Schwenkarm
- 23: Drehachse
- 24: Gleitstück
- 241: Bohrung
- 242: Kammer
- 243: Freiraum

- 3: Führungsschiene
- 31: Seitenwand

- 4: Führungsstück
- 41: Durchbrechung

- 5: Sperrvorrichtung
- 51: Keilstück
- 52: Keilstück
- 53: Reibbelag

- 6: Vierkantstange
- 61: Übergangsstück
- 62: Ende
- 63: Ende

- 7: Kopfschraube
- 71: Kopf

- 8: Türrahmen
- 81: obere Türrahmenzarge

## Patentansprüche

1. Schließfolgeregelvorrichtung für eine zweiflügelige, einen Standflügel (1) und einen Gangflügel (2) umfassende Tür, insbesondere Feuerschutztür, deren Türflügel (1, 2) von je einem im Schließsinn wirkenden Türschließer (11, 21) bewegbar und in ihrer Schließfolge geregelt sind, wobei die türrahmenseitigen Enden der Schwenkarme (12, 22) der Türschließer (11, 21) jeweils mit einem Gleitstück (14, 24) der Schließfolgevorrichtung in einer am Türrahmen (8) horizontal angebrachten Gleitführung (3) der genannten Vorrichtung verschließbar sind und die gangflügelseitige Gleitführung (3, 24) in Schließrichtung mit einer bei Überlast überdrückbaren Sperrvorrichtung (5) festsetzbar ist, die vom Standflügel (1) über ein zwischengeschaltetes Steuerungsglied (6) zur Schließfolgeregelung betätigbar ist, **dadurch gekennzeichnet,** daß das Steuerungsglied eine mit einem etwa mittig angeordneten, um ca. 45° verdrillten Übergangsstück (61) versehene, axial fixierte, verdrehbare, unrunde Stange (6) ist, die an einem Ende (62) drehmomentenschlüssig im standflügelseitigen Gleitstück (14) aufgenommen ist und mit dem anderen Ende (63) das gangflügelseitige Gleitstück (24) durchdringt, in dem die Sperrvorrichtung (5) aufgenommen ist, die über die vom Standflügel (1) zur Schließfolgeregelung bei Verschiebung des standflügelseitigen Gleitstückes (14) zu erwirkende Verdrehung der unrunden Stange (6) betätigt wird.

2. Vorrichtung nach Anspruch 1, **dadurch gekennzeichnet,** daß im in Verschieberichtung durchbohrten standflügelseitigen Gleitstück (14) ein Führungsstück (4) eingesetzt oder ausgebildet ist mit einer Durchbrechung (4), durch die eine als Vierkantstange (6) ausgebildete unrunde Stange formschlüssig hindurchgeführt ist, wobei das Gleitstück (14) so angeordnet ist, daß es beim Schließen des Standflügels (1) mit seinem Führungsstück (4) kurz vor Erreichen der Schließlage das verdrillte Übergangsstück (61) um ca. 45° verdreht zur Lösung der gangflügelseitigen Sperrvorrichtung (5).

3. Vorrichtung nach einem der vorangegangenen Ansprüche, **dadurch gekennzeichnet,** daß die gangflügelseitige Sperrvorrichtung (5) aus zwei mit ihren Keilflächen gegeneinander liegenden, im Gleitstück (24) gehaltenen, nach außen gegen die innere Seitenwand (31) der Führungsschiene (3) verschiebbaren Keilstücken (51, 52) besteht, wobei gegen das innere Keilstück (52) die Vierkantstange (6) mit dem entsprechenden Ende (62) in radialer Richtung wirkt und das äußere begrenzt parallel zur Verschieberichtung des Gleitstückes (14) verschiebbare Keilstück (51) mit einem Reibbelag (53) innen an der Seitenwand der im Querschnitt U- oder C-förmigen Führungsschiene (3) anliegt.

4. Vorrichtung nach Anspruch 3, **dadurch gekennzeichnet,** daß das entsprechende Ende (63) der Vierkantstange (6) durch eine Bohrung (241) des gangflügelseitigen Gleitstückes (24) hindurchgeführt ist und in den Wandabstandsraum das innere Keilstück (52) eingreift, wobei die Abmessungen so gewählt sind, daß beim Anliegen einer Flachseite des Endes (63) der Vierkantstange (6) an der Innenseite des entsprechenden Keilstückes (52) der Reibbelag (53) des äußeren Keilstückes (51) mit geringem Anpreßdruck zur Selbsthemmung des äußeren Keilstückes (51) und beim Anliegen der Längskante des entsprechend über das verschobene standflügelseitige Gleitstück (14) verdrehten Endes (62) bei einem Schließdruck auf den Gangflügel (2) der Reibbelag (53) mit zur Sperrung ausreichendem Anpreßdruck angedrückt ist.

5. Vorrichtung nach Anspruch 3, **dadurch gekennzeichnet,** daß das äußere Keilstück (51) in einen Freiraum (243) im Gleitstück (24) begrenzt parallel zur Verschieberichtung des Gleitstückes (24) verschiebbar ist.

6. Vorrichtung nach Anspruch 3, **dadurch gekennzeichnet,** daß der Verschiebeweg des äußeren Keilstückes (51) parallel zur Verschieberichtung des Gleitstückes (24) über eine in diesem Keilstück (51) eingesetzte Kopfschraube (7) einstellbar ist.

7. Vorrichtung nach Anspruch 1, **dadurch gekennzeichnet,** daß die Vierkantstange (6) in Achsrichtung in ihrer fixierten Lage einrichtbar ist.

8. Vorrichtung nach Anspruch 1, **dadurch gekennzeichnet,** daß die Vierkantstange (6) durch Zwischenstücke in der Länge veränderbar ist.

## Claims

1. Closing sequence control device for a two-leaved door, more especially a fire door, which includes a positioning leaf (1) and a phased leaf (2), the door leaves (1, 2) of said door each being displaceable by a respective door closer (11, 21), which operates in the closing direction, and being controlled in respect of its closing sequence, each of the ends of the pivot arms (12, 22) of the door closers (11, 21), at the door frame end, being closable by a respective slider (14, 24) of the closing sequence device in a guide rail (3) of said device, which guide rail is horizontally mounted on the door frame (8), and the guide rail (3, 24), at the phased leaf side, being blockable in the closing direction by a blocking means (5), which can be overcome in the event of overloading and is actuatable by the positioning leaf (1) via an interposed control member (6) in order to control the closing sequence, characterised in that the control member is an axially secured, rotatable, non-circular rod (6), which is disposed substantially centrally and is twisted through approx. 45°, one end (62) of said rod being accommodated in the slider (14) at the positioning leaf side in a torque-determined manner, and the other end (63) of said rod penetrating the slider (24) at the phased leaf side, the blocking means (5) being accommodated in said slider and being actuated by rotation of the non-circular rod (6), which rotation is effected by the positioning leaf (1) to control the closing sequence during displacement of the slider (14) at the positioning leaf side.

2. Device according to claim 1, characterised in that a guide member (4) is inserted in the slider (14), which is pierced with a bore in the direction of displacement and is situated at the positioning leaf side, or said guide member is provided with an opening (4), through which a non-circular rod, in the form of a square rod (6), is guided in a form-fitting manner, the slider (14) being so disposed that, during closing of the positioning leaf (1), it rotates the twisted intermediate member (61) through approx. 45° by means of its guide member (4) shortly before the closed position is reached in order to release the blocking means (5) at the phased leaf side.

3. Device according to one of the preceding claims, characterised in that the blocking means (5) at the phased leaf side comprises two wedge-shaped parts (51, 52), which lie opposite one another with their wedge-shaped faces, are retained in the slider (24) and are outwardly displaceable towards the inner lateral wall (31) of the guide rail (3), the square rod (6) acting in a radial direction with the corresponding end (62) against the inner wedge-shaped part (52), and the outer wedge-shaped part (51), which is displaceable to a limited extent parallel to the direction of displacement of the slider (14), abutting with a friction lining (53) internally against the lateral wall of the guide rail (3), which has a U- or C-shaped cross-section.

4. Device acording to claim 3, characterised in that the corresponding end (63) of the square rod (6) is guided through a bore (241) in the slider (24) at the phased leaf door, and the inner wedge-shaped part (52) engages in the wall clearance space, the dimensions being so selected that, upon a flat surface of the end (63) of the square rod (6) abutting against the inside of the corresponding wedge-shaped part (52), the friction lining (53) of the outer wedge-shaped part (52) is pressed with a slight compressive pressure for the automatic locking of the outer wedge-shaped part (51) and, upon the abutment of the longitudinal edge of the end (62), which is rotated accordingly over the displaced slider (14) at the positioning leaf end, during a closing pressure upon the phased leaf (2), the friction lining (53) is pressed with a compressive pressure sufficient for locking.

5. Device according to claim 3, characterised in that the outer wedge-shaped part (51) is displaceable, to a limited extent parallel to the direction of displacement of the slider (24), into a cavity (243) in the slider (24).

6. Device according to claim 3, characterised in that the displacement path of the outer wedge-shaped part (51) is adjustable parallel to the direction of displacement of the slider (24) via a headed screw (7), which is inserted in this wedge-shaped part (51).

7. Device according to claim 1, characterised in that the square rod (6) can be set in its fixed position in the axial direction.

8. Device according to claim 1, characterised in that the square rod (6) is variable in length by means of intermediate parts.

## Revendications

1. Dispositif de réglage de séquence de fermeture pour une porte à deux battants, comprenant un battant fixe (1) et un battant de passage (2), en particulier une porte coupe-feu, dont les battants (1, 2) sont chacun commandés par un ferme-porte (11, 21) agissant dans le sens de fermeture et sont réglés dans leur séquence de fermeture, les extrémités côté dormant des bras pivotants (12, 22) des ferme-porte (11, 21) pouvant chaque fois être bloquées avec une pièce coulissante (14, 24) du dispositif de séquence de fermeture dans une coulisse (3) dudit dispositif horizontalement contre le dormant (8) et la coulisse (3, 24) côté battant de passage étant ajustée dans le sens de la fermeture par un dispositif de blocage (5) qui peut être sollicité en cas de surcharge, qui est actionnable à partir du battant fixe (1) par l'intermédiaire d'un organe de commande (6) intercalé pour le réglage de la séquence de fermeture, caractérisé en ce que l'organe de commande est une tige (6) en faux-rond fixée axialement, apte à tourner et munie d'une pièce de réduction (61) disposée à peu près au milieu et tournée à environ 45°, cette tige étant reçue par une extrémité (62) dans la pièce coulissante (14) côté battant fixe, et pénétrant par l'autre extrémité (63) dans la pièce coulissante (24) côté battant de passage, dans laquelle est logé le dispositif de blocage (5) qui est actionné par l'intermédiaire de la rotation de la tige (6) en faux-rond à produire à partir du battant fixe (1) pour le réglage de la séquence de fermeture lors du déplacement de la pièce coulissante (14) côté battant fixe.

2. Dispositif selon la revendication 1, caractérisé en ce qu'il est placé ou formé, dans la pièce coulissante (14) côté battant fixe percée dans le sens du déplacement, une pièce de guidage (4) avec un passage (4) traversé à engagement positif par une tige en faux-rond réalisée sous la forme d'une tige carrée (6), la pièce coulissante (14) étant disposée de telle manière que, lors de la fermeture du battant fixe (1) elle tourne par sa pièce de guidage (4), peu avant que la position de fermeture ne soit atteinte, la pièce de réduction (61) d'environ 45° pour libérer le dispositif de blocage (5) côté battant de passage.

3. Dispositif selon l'une quelconque des revendications précédentes, caractérisé en ce que le dispositif de blocage (5) côté battant de passage se compose de deux pièces en forme de coin (51, 52) situées l'une contre l'autre par leurs surfaces obliques, maintenues dans la pièce coulissante (24) et propres à se déplacer vers l'extérieur contre la paroi latérale interne (31) du rail de guidage (3), la tige carrée (6) agissant alors par l'extrémité correspondante (62) dans le sens radial contre la pièce intérieure en forme de coin (52) et la pièce extérieure en forme de coin (51) mobile de manière limitée parallèlement au sens de déplacement de la pièce coulissante (14) portant par une garniture de frottement (53) à l'intérieur contre la paroi latérale du rail de guidage (3) à section transversale en forme de U ou de C.

4. Dispositif selon la revendication 3, caractérisé en ce que l'extrémité correspondante (63) de la tige carrée (6) est guidée dans un alésage (241) de la pièce coulissante (24) côté battant de passage et qu'elle vient en prise avec la pièce intérieure en forme de coin (52) dans l'espace défini par les parois, les dimensions étant choisies de telle manière que, lorsqu'un côté plat de l'extrémité (63) de la tige carrée (6) vient en appui contre le côté interne de la pièce en forme de coin (52) correspondante, la garniture de frottement (53) de la pièce extérieure en forme de coin (51) est pressée avec une faible pression pour le blocage automatique de la pièce extérieure en forme de coin (51) et que, lors de l'application de l'arète longitudinale de l'extrémité (62) tournée en conséquence par l'intermédiaire de la pièce coulissante (14) côté battant fixe déplacée, lorsqu'une pression de fermeture est appliquée sur le battant de passage (2), la garniture de frottement (53) est pressée avec une pression d'application suffisante pour le blocage.

5. Dispositif selon la revendication 3, caractérisé en ce que la pièce extérieure en forme de coin (51) est mobile dans un espace libre (243) dans la pièce coulissante (24), de manière limitée parallèlement au sens de déplacement de la pièce coulissante (24).

6. Dispositif selon la revendication 3, caractérisé en ce que la longueur de déplacement de la pièce extérieure en forme de coin (51), parallèlement au sens de déplacement de la pièce coulissante (24), peut être réglée par l'intermédiaire d'une vis à tête (7) insérée dans cette pièce en forme de coin (51).

7. Dispositif selon la revendication 1, caractérisé en ce que la tige carrée (6) peut être ajustée dans sa position fixée dans le sens de l'axe.

8. Dispositif selon la revendication 1, caractérisé en ce que la tige carrée (6) peut être de longueur variable au moyen de pièces intermédiaires.
